# EUROPÄISCHE PATENTSCHRIFT

(11) **EP 0 068 585 B1**
(45) Veröffentlichungstag und Bekanntmachung des Hinweises auf die Patenterteilung: **15.10.1986**
(21) Anmeldenummer: 82200787.8
(22) Anmeldetag: 25.06.1982
(51) Int. Cl.: B65D 19/32

(54) **Palette**
Pallet
Palette

(30) Priorität: 30.06.1981 NL 8103142
(43) Veröffentlichungstag der Anmeldung: 05.01.1983
(73) Patentinhaber: STAMICARBON B.V., NL-6167 AC Geleen (NL)
(72) Erfinder: Van Dalen, Hendrik, NL-6161 GT Geleen (NL)
(74) Vertreter: Hoogstraten, Willem Cornelis Roeland

## Beschreibung

Die Erfindung betrifft eine aus Kunststoff hergestellte Palette für einseitige Beladung mit einer oberen Deckplatte und einer von dieser oberen Deckplatte durch Distanzklötze getrennten, mit Radöffnungen versehenen unteren Deckplatte.

Eine aus der deutschen Offenlegungsschrift 20 54 229 bekannte Palette dieses Typs besitzt eine untere Deckplatte mit vier Öffnungen für die Räder eines Palettenhandwagens.

Die obere Deckplatte, eventuell zusammen mit den Distanzklötzen, und die untere Deckplatte dieser Art Paletten werden aus Kunststoff im Spritzgußverfahren hergestellt. Die Dickenabmessung der unteren Deckplatte wird im wesentlichen durch die Forderung begrenzt, daß die Räder eines Palettenhandwagens aus dem Raum zwischen unterer und oberer Deckplatte noch so weit durch die Öffnungen in der unteren Deckplatte geschoben werden können, daß sie den Boden berühren. Eine wesentliche, die Mindestdicke der oberen Deckplatte bestimmende Norm, die an die Palette gestellt wird, ist die, daß eine mit einem bestimmten Gewicht regelmäßig beladene Palette nur eine bestimmte maximale Durchbiegung aufweisen darf, wenn diese Palette durch auf der Unterseite der oberen Deckplatte angreifende Zinken eines Gabelstaplers hochgehoben wird. Aufgrund des hier angesprochenen Forderungs- und Normenpakets besitzen die betreffenden Kunststoffpaletten, die für schwere Ladungen von z.B. 1000 kg und mehr bestimmt sind, eine in bezug auf die obere Deckplatte dünnere untere Deckplatte.

In einem Stapel beladener Paletten ruht die untere Deckplatte einer Palette auf der Ladung einer sich darunter befindlichen Palette. Das Gewicht auf der oberen Deckplatte einer beliebigen Palette wird über die Klötze und die untere Deckplatte dieser Palette auf die Ladung darunter übertragen und erreicht hierdurch die obere Deckplatte der folgenden, darunterliegenden Palette. Nicht allein die zwischen den Distanzhaltern gelegenen Teile der oberen Deckplatte, sondern auch die Teile der unteren Deckplatte spielen eine Rolle bei der Kraftübertragung. Hier muß vor allem an den Fall gedacht werden, daß die Ladung aus Säcken oder Fässern besteht.

Da die untere Deckplatte der aus Kunststoff hergestellten Paletten - wie vorstehend angegeben - an eine maximale Dickenabmessung gebunden ist und außerdem noch Radöffnungen besitzt, wird die Anzahl beladener Paletten in einem Stapel durch die maximal einzusetzende Dickenabmessung der Bauteile der unteren Deckplatte bestimmt. Um dem zu begegnen und um die Anzahl beladener Paletten vergrößern zu können, werden Paletten nach dem heutigen Stand der Technik aus Kunststoff mit besseren mechanischen Eigenschaften hergestellt. Für eine Palette geeignete Kunststoffe, wie Polyäthylen, Polypropylen, Copolymere von Äthylen und Propylen und Mischungen dieser Homo- und/oder Copolymere, werden mit Zuschlagstoffen, wie Glas oder Asbestfasern, vermischt. Das sind teurere Kunststoffe, die die Herstellungskosten der Palette auch dadurch erhöhen, daß ein harter Zuschlagstoff wie Glas eine starke Abnutzung der Spritzgußmaschine verursacht.

Die Erfindung bezweckt, eine aus Kunststoff hergestellte Palette für einseitige Beladung zu schaffen, die eine obere Deckplatte und eine von dieser oberen Deckplatte durch Distanzklötze getrennte, mit Radöffnungen versehene untere Deckplatte umfaßt, wobei die Palette auf überraschend einfache Weise eine neue Lösung für die geschilderten Nachteile bietet und diese in erheblichem Maße ausschaltet.

Das wird erfindungsgemäß dadurch erreicht, daß die Bauteile der unteren Deckplatte ganz oder teilweise aus einem Material mit einer größeren Biegefestigkeit als der des Materials der oberen Deckplatte hergestellt werden.

Die obere Deckplatte und die Distanzklötze der erfindungsgemäßen Palette können im Spritzgußverfahren aus nicht verstärktem Material hergestellt werden, das billiger ist als das Material, das für die untere Deckplatte verwendet wird. Die Abnutzung der Spritzgußmaschine ist geringer, wenn nur die unteren Deckplatten aus Material hergestellt werden, in dem die Abnutzung verursachende Füllstoffe enthalten sind.

Ein geeigneter Kunststoff für die untere Deckplatte ist mit Glas, wie z.B. Glasfasern, verstärkter Kunststoff. Das Glas kann chemisch an den Kunststoff gebunden sein.

Ein sehr geeignetes Material für die untere Deckplatte ist das unter dem Warenzeichen AZDEL durch die Firma PPG Industries Inc. auf den Markt gebrachte, mit endlosen Glasfasern verstärkte Polypropylen in Plattenform. Dieser Kunststoff verbindet eine hohe Biegefestigkeit mit einer guten Bearbeitbarkeit durch Warmpressen, wodurch der unteren Deckplatte auf einfache Weise eine die Steifigkeit erhöhende Profilierung gegeben werden kann.

Ein mit chemisch an den Kunststoff gebundenen, zerhackten Glasfasern verstärkter Kunststoff ist ebenfalls ein gut brauchbares Material für die untere Deckenplatte. Zum Beispiel weisen Polyäthylen oder Polypropylen mit diesen chemisch gebundenen Glasfasern nämlich auch eine stark vergrößerte Biegefestigkeit auf.

Die Biegefestigkeit der Bauteile der unteren Deckplatte kann auch dadurch erhöht werden, daß eine Metallarmierung darin angebracht wird. Diese Armierung besteht dann z.B. aus geraden, hohlen Aluminiumprofilen, die in der unteren Deckplatte von Distanzklotz zu Distanzklotz angebracht sind. Ein Verfahren zum Anbringen dieser Armierung wird in der am 17 Januar 1983 offengelegten niederländischen Patentanmeldung 8103141 beschrieben.

Es hat den Vorteil, daß die untere Deckplatte aus einem Kunststoff hergestellt ist, der - abgesehen von den darin angebrachten Mitteln zum Erhöhen der Biegefestigkeit der Bauteile - von derselben Art ist wie der, aus dem die obere Deckplatte und die Distanzklötze im Spritzgußverfahren hergestellt sind. In diesem Fall können mit Erfolg taugliche Spiegellaschen zwischen die untere Deckplatte und die Distanzklötze gelegt werden. In anderen Fällen wird gewöhnlich eine Leim-, Bolzen- oder Schnappverbindung angebracht werden.

Es hat sich herausgestellt, daß die erfindungsgemäße Palette noch einen wesentlichen Vorteil aufweist. Durch die größere Biegefestigkeit der Bauteile der unteren Deckplatte nämlich kann die Dicke der oberen Deckplatte geringer sein. Neben einer bedeutenden Materialeinsparung bedeutet dies auch eine Lagerraumeinsparung.

Die erfindungsgemäßen Paletten können außerordentlich gut mit Kästen beladen zu einem Stapel zusammengesetzt werden. In einem Stapel mit Kästen beladener Platten spielen nämlich die zwischen den Distanzklötzen gelegenen Teile der unteren Deckplatte eine weniger große Rolle bei der Kraftübertragung. Es hat sich nun aber herausgestellt, daß während des Stapelns eine Palette ziemlich regelmäßig auf der Kistenladung einer anderen Palette falsch gestapelt wird. Hierbei ruhen die zwischen den Distanzklötzen gelegenen Teile der unteren Deckplatte der obersten Palette während einiger Zeit auf den ziemlich schmalen Oberkanten der Kisten auf der untersten Palette, wodurch diese Bauteile reißen oder brechen. Als Folge davon wird eine solche Palette zur Weiterverwendung vollkommen unsicher. Mit einer erfindungsgemäßen Palette können derartige unerwünschte Situationen verhindert werden.

## Patentansprüche

1. Aus Kunststoff hergestellte Palette für einseitige Beladung mit einer oberen Deckplatte und einer von dieser oberen Deckplatte durch Distanzklötze getrennten, mit Radöffnungen versehenen unteren Deckplatte, dadurch gekennzeichnet, daß die untere Deckplatte ganz oder teilweise aus einem Material mit höherer Biegefestigkeit als der des Materials der oberen Deckplatte besteht.

2. Palette nach Anspruch 1, dadurch gekennzeichnet, daß die untere Deckplatte aus einem mit Glas verstärkten Kunststoff besteht.

3. Palette nach Anspruch 2, dadurch gekennzeichnet, daß das Glas chemisch an den Kunststoff gebunden ist.

4. Palette nach den Ansprüchen 2 oder 3, dadurch gekennzeichnet, daß die untere Deckplatte aus einem mit endlosen Glasfasern verstärkten Kunststoff besteht.

5. Palette nach den Ansprüchen 2 oder 3, dadurch gekennzeichnet, daß die untere Deckplatte aus einem mit zerhackten Glasfasern verstärkten Kunststoff besteht.

6. Palette nach einem der Ansprüche 1 bis 5, dadurch gekennzeichnet, daß die untere Deckplatte eine Metallarmierung besitzt.

7. Palette nach einem der Ansprüche 1 bis 6, dadurch gekennzeichnet, daß der Kunststoff der unteren Deckplatte abgesehen von den darin angebrachten, die Biegefestigkeit der Bauteile erhöhenden Mitteln - derselbe ist wie der, aus dem die obere Deckplatte und die Distanzklötze hergestellt sind.

8. Palette nach Anspruch 7, dadurch gekennzeichnet, daß die obere Deckplatte und die Distanzklötze aus im Spritzgußverfahren bearbeitetem Polypropylen bestehen und daß die untere Deckplatte aus mit endlosen Glasfasern verstärktem Polypropylen besteht.

9. Palette nach Anspruch 7, dadurch gekennzeichnet, daß die obere Deckplatte und die Distanzklötze aus im Spritzgußverfahren bearbeitetem Polypropylen bestehen und daß die untere Deckplatte aus mit chemisch an das Polypropylen gebundenen, zerhackten Glasfasern verstärktem Polypropylen besteht.

10. Palette nach Anspruch 8, dadurch gekennzeichnet, daß die untere Deckplatte eine durch Warmformpressen erzielte Profilierung besitzt.

## Claims

1. A pallet for one-side-only loading made of synthetic resin, with an upper plate, and with a lower plate separated from the upper plate by spacer blocks, the lower plate having wheel openings, characterised in that the lower plate is made entirely or partly of a more rigid material of construction than that of the upper plate.

2. Pallet as claimed in Claim 1, characterised in that the lower plate is made of a glass-reinforced synthetic resin.

3. Pallet as claimed in Claim 2, characterised in that the glass is chemically bonded to the synthetic resin.

4. Pallet as claimed in Claims 2 or 3, characterised in that the lower plate is made of a synthetic resin reinforced with endless glass fibres.

5. Pallet as claimed in Claims 2 or 3, characterised in that the lower plate is made of a synthetic resin reinforced with chopped glass fibres.

6. Pallet as claimed in Claims 1 to 5, characterised in that the lower plate has metal reinforcements.

7. Pallet as claimed in Claims 1 to 6, characterised in that apart from the reinforcements for increasing rigidity, the lower plate is made of the same synthetic resin as that used for the upper plate and the spacer blocks.

8. Pallet as claimed in Claim 2, characterised in that the upper plate and the spacer blocks are made of injection-moulded polypropylene, the lower plate being made of polypropylene reinforced with endless glass fibres.

9. Pallet as claimed in Claim 7, characterised in that the upper plate and the spacer blocks are made of injection-moulded polypropylene, the lower plate being made of polypropylene reinforced with chopped glass fibres chemically bonded to the polypropylene.

10. Pallet as claimed in Claim 8, characterised in that the lower plate is given a pressed-out profiled shape by hot pressing.

## Revendications

1. Palette fabriquée en matière plastique pour un chargement unilatéral, comportant un plateau supérieur de recouvrement et un plateau inférieur de recouvrement, séparé de ce plateau supérieur de recouvrement par des blocs d'espacement et pourvu d'ouvertures de passage de roues, caractérisée en ce que le plateau inférieur de recouvrement est formé intégralement ou en partie d'un matériau ayant une résistance à la flexion qui est supérieure à celle du matériau du plateau supérieur de recouvrement.

2. Palette selon la revendication 1, caractérisée en ce que le plateau inférieur de recouvrement se compose d'une matière plastique renforcée par du verre.

3. Palette selon la revendication 2, caractérisée en ce que le verre est lié chimiquement à la matière plastique.

4. Palette selon les revendications 2 ou 3, caractérisée en ce que le plateau inférieur de recouvrement se compose d'une matière plastique renforcée par des fibres de verre sans fin.

5. Palette selon les revendications 2 ou 3, caractérisée en ce que le plateau inférieur de recouvrement se compose d'une matière plastique renforcée par des fibres de verre hachées.

6. Palette selon une des revendications 1 à 5, caractérisée en ce que le plateau inférieur de recouvrement comporte un renforcement métallique.

7. Palette selon une des revendications 1 à 6, caractérisée en ce que la matière plastique du plateau inférieur de recouvrement - indépendamment des moyens disposés dans celle-ci et augmenant la résistance à la flexion des composants - est la même que celle dont sont constitués le plateau supérieur de recouvrement et les blocs d'espacement.

8. Palette selon la revendication 7, caractérisée en ce que le plateau supérieur de recouvrement et les blocs d'espacement sont formés de polypropylène mis en oeuvre dans un procédé de moulage par injection et en ce que le plateau inférieur de recouvrement se compose de polypropylène renforcé par des fibres de verre sans fin.

9. Palette selon la revendication 7, caractérisée en ce que le plateau supérieur de recouvrement et les blocs d'espacement se composent de polypropylène mis en oeuvre par un procédé de moulage par injection et en ce que le plateau inférieur de recouvrement se compose de polypropylène renforcé par des fibres de verre hachées et liées chimiquement avec le polypropylène.

10. Palette selon la revendication 8, caractérisée en ce que le plateau inférieur de recouvrement est pourvu d'un profil établi par moulage à chaud.
